# EUROPÄISCHE PATENTSCHRIFT

(11) **EP 2 084 374 B1**
(45) Veröffentlichungstag und Bekanntmachung des Hinweises auf die Patenterteilung: **20.07.2011**
(21) Anmeldenummer: 07818974.3
(22) Anmeldetag: 13.10.2007
(51) Int. Cl.: F01M 11/02, F01M 11/00

(54) **BRENNKRAFTMASCHINE MIT EINEM ZYLINDERKURBELGEHÄUSE UND EINER V-FÖRMIGEN ZYLINDERANORDNUNG**
INTERNAL COMBUSTION ENGINE HAVING A CYLINDER CRANKCASE AND A V-SHAPED CYLINDER CONFIGURATION
MOTEUR À COMBUSTION INTERNE À CARTER MOTEUR ET À DISPOSITION EN V DES CYLINDRES

(30) Priorität: 27.10.2006 DE 102006050827
(43) Veröffentlichungstag der Anmeldung: 05.08.2009
(73) Patentinhaber: Audi AG, 85045 Ingolstadt (DE)
(72) Erfinder: STEMMER, Xaver, 85084 Reichertshofen (DE)
(86) Internationale Anmeldenummer: PCT/EP2007/008903
(87) Internationale Veröffentlichungsnummer: WO 2008/049525

(56) Entgegenhaltungen:
- EP-A- 1 207 277
- EP-A- 1 685 889
- DE-A1- 10 043 795

## Beschreibung

Die Erfindung betrifft eine Brennkraftmaschine mit einem Zylinderkurbelgehäuse und einer v-förmigen Zylinderanordnung gemäß dem Oberbegriff des Patentanspruchs 1.

Brennkraftmaschinen mit einem Schmiermittelkreislauf nach dem Trockensumpfprinzip weisen einen separaten Schmiermittelsammelbehälter auf, in den das Schmiermittel mittels einer Schmiermittelpumpe aus einem kleinen Sammelraum unterhalb der Kurbelwelle gepumpt, und aus dem das Schmiermittel an die Schmierstellen der Brennkraftmaschine gefördert wird. Ein derartiger Schmiermittelkreislauf ist beispielsweise in der Druckschrift DE 10 2006 017 924 beschrieben.

Einer der wesentlichen Vorteile der Trockensumpfschmierung besteht in dem nicht unterhalb der Kurbelwelle angeordneten Schmiermittelsammelbehälter, wodurch die Brennkraftmaschine einen tieferen Schwerpunkt aufweist, und wodurch die Brennkraftmaschine in der Höhe weniger Bauraum benötigt.

Nachteilig ist dabei jedoch, dass in dem Motorraum eines Kraftfahrzeuges der Bauraum für die Anordnung und die Verschlauchung des separaten Schmiermittelsammelbehälters bereitgestellt werden muss.

Aus der Druckschrift DE 100 43 795 ist bekannt, dass der Schmiermittelsammelbehälter einer Trockensumpfschmierung auch innerhalb des Kurbelgehäuses der Brennkraftmaschine unterhalb des Kurbelraumes der Kurbelwelle ausgebildet sein kann. Nachteilig ist hier, dass der tiefere Schwerpunkt der Brennkraftmaschine nicht realisiert werden kann.

Der Erfindung liegt die Aufgabe zugrunde einen Brennkraftmaschine mit einem Schmiermittelkreislauf nach dem Trockensumpfprinzip gemäß dem Oberbegriff des Patentanspruchs 1 anzugeben, bei dem der Schmiermittelsammelbehälter wenig Bauraum benötigt, Vorteile in der Verschlauchung aufweist und dabei sehr kostengünstig hergestellt werden kann.

Diese Aufgabe wird erfindungsgemäß durch die Merkmale im Kennzeichen des Patentanspruchs 1 gelöst, wonach der Schmiermitteisammelbehälter innerhalb des Zylinderkurbelgehäuses im Bauraum zwischen den Zylindern, bzw. den Zylinderreihen der Brennkraftmaschine, im so genannten Innen- v oder dem so genannten v-Raum, angeordnet ist. Dabei werden die Wandungen des Schmiermittelsammelbehälters vollständig von dem Zylinderkurbelgehäuse gebildet und entstehen direkt beim Gießen des Zylinderkurbelgehäuses.

In einer vorteilhaften Weiterbildung der Erfindung ist vorgesehen, dass der Schmiermittelkreislauf mindestens eine Schmiermittelpumpe aufweist, die innerhalb des Schmiermittelsammelbehälters angeordnet ist.

Dabei werden zumindest Teile des Gehäuses der Schmiermittelpumpe ebenfalls von der Wandung des Schmiermittelsammelbehälters gebildet und entstehen ebenso wie der Schmiermittelsammelbehälter direkt beim Gießen des Zylinderkurbelgehäuses.

Im Bereich der Kurbelwelle ist wie üblich eine Trockensumpfrückförderpumpe angeordnet, die über mindestens einen Verbindungskanal mit dem Schmiermittelsammelbehälter verbunden ist. Die Trockensumpfrückförderpumpe fördert aus einem kleinen Sammelraum unterhalb der Kurbelwelle Schmiermittel über den Verbindungskanal in den zwischen den Zylinderreihen angeordneten Schmiermittelsammelbehälter.

Der mindestens eine Verbindungskanal kann dabei vorteilhaft an der Wandung des Zylinderkurbelgehäuses ausgebildet werden und entsteht ebenfalls beim Gießen des Zylinderkurbelgehäuses.

In einer vorteilhaften Weiterbildung der Erfindung ist vorgesehen, dass die Oberseite des Schmiermittelsammelbehälters einen demontierbaren Deckel aufweist. Der demontierbare Deckel wird vorzugsweise mit dem Zylinderkurbeigehäuse verschraubt.

In einer nächsten vorteilhaften Weiterbildung der Erfindung ist vorgesehen, dass der demontierbare Deckel als Komponententräger ausgebildet ist.

Zudem ist der demontierbare Deckel zur Wartung der Schmiermittelpumpe ausgebildet.

In einer letzten vorteilhaften Weiterbildung der Erfindung ist vorgesehen, dass der Schmiermittelkreislauf einen Schmiermittelfilter aufweist, und dass der Schmiermittelfilter mit dem demontierbaren Deckel verbunden ist.

Durch den innerhalb des Zylinderkurbelgehäuses im Bauraum zwischen den Zylindern angeordneten Schmiermittelsammelbehälter wird im Motorraum eines Kraftfahrzeugs nur ein unwesentlich größerer Bauraum benötigt, der sogar die Außenabmessung der Brennkraftmaschine weitgehend unbeeinflusst lässt. Eine Verschlauchung des Schmiermittelsammelbehälters außerhalb der Brennkraftmaschine entfällt. Zudem sind die Mehrkosten beim Gießen des Zylinderkurbelgehäuses minimal und ersetzen die Kosten für den separaten Schmiermittelsammelbehälter vollständig. Weitere Bauraum- und Kostenvorteile entstehen durch die Integration des Schmiermittelpumpengehäuses in das Zylinderkurbelgehäuse.

Im Folgenden ist der erfindungsgemäße Brennkraftmaschine mit einem innerhalb des Zylinderkurbelgehäuses im Bauraum zwischen den Zylindern angeordneten Schmiermittelsammelbehälter anhand von einem Ausführungsbeispiel im Zusammenhang mit einer Figur dargestellt und erläutert.

Es zeigt:
- die Figur: eine schematische Darstellung der Brennkraftmaschine mit dem im v-Raum angeordneten Schmiermittelsammelbehälter.

Eine Öl als Schmiermittel verwendende v-förmige Brennkraftmaschine weist einen Trockensumpf Druckölkreislauf auf, dessen Ölsammelbehälter zwischen den zwei Zylinderreihen angeordnet ist, wobei der Ölsammelbehälter einteilig mit dem Zylinderkurbelgehäuse beim Gießen des Zylinderkurbelgehäuses gebildet ist.

Die Figur zeigt einen Querschnitt durch eine derartige Brennkraftmaschine 1. Der nur andeutungsweise dargestellte Druckölkreislauf 6 wird von einer Außenzahnrad- Ölpumpe 7 angetrieben, die innerhalb des Ölsammelbehälters 2 angeordnet ist, und die alle wesentlichen Schmierstellen der Brennkraftmaschine 1 versorgt.

Gefüllt wird der Ölsammelbehälter 2 über eine Trockensumpfrückförderpumpe 10, die am Boden des Kurbelwellengehäuses 3 bei einem kleinen Sammelraum 5 angeordnet ist, der das von den Schmierstellen zurückfließende Öl aufnimmt. Die Verbindung zwischen der Trockensumpfrückförderpumpe 8 und der Außenzahnrad- Ölpumpe 7 wird von einer Ölleitung 9 gebildet, die vorzugsweise bei Gießen des Zylinderkurbelgehäuses 4 und Kurbelwellengehäuses 3 entsteht, die aber auch als separates Bauteil ausgebildet werden kann.

Der Ölsammelbehälter 2 wird von einem mittels Schrauben demontierbaren Deckel 8 abgedeckt, über welchen die im Innenraum des Ölsammeibehälters 2 angeordnete Außenzahnrad- Ölpumpe 7 gewartet werden kann, Dabei ist vorgesehen, dass Teile des Gehäuses der Außenzahnrad- Ölpumpe 7 oder zumindest Aufnahmen für die Außenzahnrad- Ölpumpe 7 beim Gießen des Zylinderkurbelgehäuses 4 ausgebildet werden.

Der demontierbare Deckel 8 ist als Träger für weitere Komponenten der Brennkraftmaschine ausgebildet. So ist an dem demontierbaren Deckel 8 eine Aufnahme für einen Ölfilter ausgebildet.

Das beschriebene Zylinderkurbelgehäuse mit dem zwischen den Zylindern angeordneten Ölsammelbehälter benötigt einen geringen Bauraum und verursacht beim Gießen des Zylinderkurbelgehäuses kaum höhere Kosten. Eine Verschlauchung des Ölsammelbehälters außerhalb der Brennkraftmaschine entfällt.

### Bezugszeichenliste: P6316

| | | |
|---|---|---|
| | | |
| | | |
| | Brennkraftmaschine | 1 |
| | Ölsammeibehälter | 2 |
| | Kurbelwellengehäuse | 3 |
| | Zylinderkurbelgehäuse | 4 |
| | Sammelraum | 5 |
| | Druckölkreislauf | 6 |
| | Außenzahnrad- Ölpumpe | 7 |
| | demontierbare Deckel | 8 |
| | Ölleitung | 9 |
| | Trockensumpfrückförderpumpe | 10 |
| | | |
| | | |
| | | |
| | | |
| | | |
| | | |
| | | |
| | | |
| | | |
| | | |
| | | |
| | | |
| | | |
| | | |
| | | |
| | | |
| | | |
| | | |
| | | |

## Patentansprüche

1. Brennkraftmaschine mit einem Zylinderkurbelgehäuse und einer v-förmigen Zylinderanordnung sowie mit einem nach dem Trockensumpfprinzip arbeitenden Schmiermittelkreislauf, der einen in dem Zylinderkurbelgehäuse angeordneten Schmiermittelsammelbehälter aufweist, wobei
der Schmiermittelsammeibehäfter in dem Zylinderkurbelgehäuse im Bauraum zwischen den Zylindern angeordnet ist, **dadurch gekennzeichnet, dass** die Wandungen des Schmiermittelsammelbehälters im Wesentlichen von dem Zylinderkurbelgehäuse gebildet sind, und dass die Wandungen des Schmiermittelsammelbehälters beim Gießen des Zylinderkurbelgehäuses entstehen.

2. Brennkraftmaschine nach Anspruch 1, **dadurch gekennzeichnet, dass** der Schmiermittelkreislauf mindestens eine Schmiermittelpumpe aufweist, und dass die mindestens eine Schmiermittelpumpe innerhalb des Schmiermittelsammelbehälters angeordnet ist.

3. Brennkraftmaschine nach Anspruch 2, **dadurch gekennzeichnet, dass** zumindest Teile des Gehäuses der Schmiermittelpumpe von der Wandung des Schmiermittelsammelbehälters bildet sind, und dass die Teile des Gehäuses der Schmiermittelpumpe beim Gießen des Zylinderkurbelgehäuses entstehen.

4. Brennkraftmaschine nach einem der Ansprüche 1 bis 3, **dadurch gekennzeichnet, dass** im Bereich der Kurbelwelle eine Trockensumpfrückförderpumpe angeordnet ist, und dass zwischen der Trockensumpfrückförderpumpe und dem Schmiermittelsammelbehälter mindestens ein Verbindungskanal ausgebildet ist.

5. Brennkraftmaschine nach Anspruch 4, **dadurch gekennzeichnet, dass** der mindestens eine Verbindungskanal an der Wandung des Zylinderkurbelgehäuses ausgebildet ist, und dass der mindestens eine Verbindungskanal beim Gießen des Zylinderkurbelgehäuses entsteht.

6. Brennkraftmaschine nach einem der Ansprüche 1 bis 5, **dadurch gekennzeichnet, dass** die Oberseite des Schmiermittelsammelbehälters einen demontierbaren Deckel aufweist, und dass der demontierbare Deckel mit dem Zylinderkurbelgehäuse verschraubt wird.

7. Brennkraftmaschine nach Anspruch 6, **dadurch gekennzeichnet, dass** der demontierbare Deckel als Komponententräger ausgebildet ist.

8. Brennkraftmaschine nach einem der Ansprüche 2 bis 7, **dadurch gekennzeichnet, dass** der demontierbare Deckel zur Wartung der Schmiermittelpumpe ausgebildet ist.

9. Brennkraftmaschine nach einem vorangegangenen Ansprüche, **dadurch gekennzeichnet, dass** der Schmiermittelkreislauf einen Schmiermittelfilter aufweist, und dass der Schmiermittelfilter mit dem demontierbaren Deckel verbunden ist.

## Claims

1. Internal combustion engine having a cylinder crankcase and having a V-shaped cylinder configuration and also having a lubricant circuit which operates on the dry sump principle and which has a lubricant collecting tank arranged in the cylinder crankcase, the lubricant collecting tank being arranged in the cylinder crankcase in the structural space between the cylinders, **characterized in that** the walls of the lubricant collecting tank are formed substantially by the cylinder crankcase, and **in that** the walls of the lubricant collecting tank are produced during the casting of the cylinder crankcase.

2. Internal combustion engine according to Claim 1, **characterized in that** the lubricant circuit has at least one lubricant pump, and **in that** the at least one lubricant pump is arranged within the lubricant collecting tank.

3. Internal combustion engine according to Claim 2, **characterized in that** at least parts of the housing of the lubricant pump are formed by the wall of the lubricant collecting tank, and **in that** those parts of the housing of the lubricant pump are produced during the casting of the cylinder crankcase.

4. Internal combustion engine according to one of Claims 1 to 3, **characterized in that** a dry sump return feed pump is arranged in the region of the crankshaft, and **in that** at least one connecting duct is formed between the dry sump return feed pump and the lubricant collecting tank.

5. Internal combustion engine according to Claim 4, **characterized in that** the at least one connecting duct is formed on the wall of the cylinder crankcase, and **in that** the at least one connecting duct is produced during the casting of the cylinder crankcase.

6. Internal combustion engine according to one of Claims 1 to 5, **characterized in that** the top side of the lubricant collecting tank has a removable cover, and **in that** the removable cover is screwed to the cylinder crankcase.

7. Internal combustion engine according to Claim 6, **characterized in that** the removable cover is formed as a component support.

8. Internal combustion engine according to one of Claims 2 to 7, **characterized in that** the removable cover is designed to allow maintenance of the lubricant pump.

9. Internal combustion engine according to one of the preceding claims, **characterized in that** the lubricant circuit has a lubricant filter, and **in that** the lubricant filter is connected to the removable cover.

## Revendications

1. Moteur à combustion interne avec un bloc moteur et une disposition en V des cylindres, ainsi qu'avec un circuit de lubrifiant opérant selon le principe du carter sec, qui présente un réservoir collecteur de lubrifiant disposé dans le bloc moteur, dans lequel le réservoir collecteur de lubrifiant est disposé dans le bloc moteur dans l'espace de montage entre les cylindres, **caractérisé en ce que** les parois du réservoir collecteur de lubrifiant sont formées essentiellement par le bloc moteur et **en ce que** les parois du réservoir collecteur de lubrifiant apparaissent lors de la coulée du bloc moteur.

2. Moteur à combustion interne selon la revendication 1, **caractérisé en ce que** le circuit de lubrifiant présente au moins une pompe à lubrifiant, et **en ce que** ladite au moins une pompe à lubrifiant est disposée à l'intérieur du réservoir collecteur de lubrifiant.

3. Moteur à combustion interne selon la revendication 2, **caractérisé en ce qu'**au moins des parties du carter de la pompe à lubrifiant sont formées par la paroi du réservoir collecteur de lubrifiant, et **en ce que** les parties du carter de la pompe à lubrifiant apparaissent lors de la coulée du bloc moteur.

4. Moteur à combustion interne selon l'une quelconque des revendications 1 à 3, **caractérisé en ce qu'**une pompe de refoulement du carter sec est disposée dans la région du vilebrequin, et **en ce qu'**au moins un canal de raccordement est formé entre la pompe de refoulement du carter sec et le réservoir collecteur de lubrifiant.

5. Moteur à combustion interne selon la revendication 4, **caractérisé en ce que** ledit au moins un canal de raccordement est formé sur la paroi du bloc moteur, et **en ce que** ledit au moins un canal de raccordement apparaît lors de la coulée du bloc moteur.

6. Moteur à combustion interne selon l'une quelconque des revendications 1 à 5, **caractérisé en ce que** le côté supérieur du réservoir collecteur de lubrifiant présente un couvercle démontable, et **en ce que** le couvercle démontable est vissé sur le bloc moteur.

7. Moteur à combustion interne selon la revendication 6, **caractérisé en ce que** le couvercle démontable se présente sous la forme d'un support de composants.

8. Moteur à combustion interne selon l'une quelconque des revendications 2 à 7, **caractérisé en ce que** le couvercle démontable est réalisé pour l'entretien de la pompe à lubrifiant.

9. Moteur à combustion interne selon l'une quelconque des revendications précédentes, **caractérisé en ce que** le circuit de lubrifiant présente un filtre à lubrifiant, et **en ce que** le filtre à lubrifiant est assemblé au couvercle démontable.
